# FASCICULE DE BREVET EUROPEEN

(11) **EP 1 459 017 B1**
(45) Date de publication et mention de la délivrance du brevet: **26.09.2007**
(21) Numéro de dépôt: 02804229.9
(22) Date de dépôt: 20.11.2002
(51) Int. Cl.: F25B 9/02

(54) **SYSTEME DE CONTROLE DE DEBIT DE FLUIDE CRYOGENIQUE ET REFROIDISSEUR JOULE-THOMSON COMPORTANT UN TEL SYSTEME DE CONTROLE**
SYSTEM ZUR STEUERUNG DES DURCHFLUSSES EINES KRYOGENEN FLUIDS UND DIESE UMFASSENDER JOULE-THOMSON-KÜHLER
SYSTEM FOR CONTROLLING CRYOGENIC FLUID FLOW RATE AND JOULE-THOMSON EFFECT COOLER COMPRISING SAME

(30) Priorité: 05.12.2001 FR 0115706
(43) Date de publication de la demande: 22.09.2004
(73) Titulaire: L'AIR LIQUIDE, Société Anonyme pour l'Etude et l'Exploitation des Procédés Georges Claude, 75007 Paris (FR)
(72) Inventeur: CHAZOT, Dominique, F-38360 Noyarey (FR)
(74) Mandataire: Le Moenner, Gabriel
(86) Numéro de dépôt international: PCT/FR2002/003972
(87) Numéro de publication internationale: WO 2003/048657

(56) Documents cités:
- EP-A- 0 069 346
- EP-A- 0 084 308
- EP-A- 0 245 164
- FR-A- 597 993
- FR-A- 2 136 023
- FR-A- 2 665 753
- FR-A- 2 725 013
- US-A- 4 152 903
- US-A- 4 738 122

## Description

La présente invention concerne les systèmes de contrôle de débit de fluide cryogénique, du type comprenant un premier élément formant un canal d'amenée de fluide et un passage de sortie sélectivement occultable par un deuxième élément déplaçable par rapport au premier élément par effet de différences de coefficients de dilatation entre les matériaux des premier et deuxième éléments.

Les systèmes de contrôle de débit connus de ce type, tels que décrits par exemple dans les documents FR -A- 2 377 588 ou EP -A- 0 170 948, comprennent un pointeau déplaçable longitudinalement par rapport à un orifice de sortie sous l'effet de dilatations différentielles axiales entre le premier élément comportant l'orifice et un équipage mobile incluant une tige et/ou un soufflet supportant le pointeau, dans un agencement délicat à fabriquer et assembler, et donc onéreux, et à fiabilité non garantie, notamment en présence de vibrations.

Le document EP-A-0 069 346 révéle aussi un système selon le préambule de la revendication 1.

La présente invention a pour objet de proposer un système du type défini plus haut, de construction simple, robuste et bon marché, et à fiabilité accrue.

Pour ce faire, selon un aspect de l'invention, le passage de sortie comprend une partie s'étendant transversalement par rapport au canal d'amenée de fluide et débouchant à la périphérie d'une zone d'extrémité du premier élément, le deuxième élément étant disposé au moins partiellement autour de cette zone d'extrémité.

Selon des caractéristiques plus particulières de l'invention:
- la zone d'extrémité du premier élément est cylindrique et le deuxième élément est annulaire et coaxial à ladite zone d'extrémité,
- le passage de sortie comprend une partie aval de section réduite non occultable par le deuxième élément,
- cette partie aval étant constituée par une rainure axiale formée à la périphérie de la zone d'extrémité ou par un tube capillaire prolongeant le canal d'amenée au travers de la zone d'extrémité,
- au moins un des premier et deuxième éléments est réalisé en matériau plastique ou en matériau métallique.

La présente invention a également pour objet un refroidisseur à détente Joufe-Thomson, notamment pour cryostat, comportant un tel système de contrôle de débit de fluide cryogénique.

D'autres caractéristiques et avantages de l'invention ressortiront de la description suivante de mode de réalisation, donnés à titre illustratifs faite en relation avec les dessins annexés sur lesquels:
- la figure 1 est une vue schématique en coupe partielle d'un premier mode de réalisation de l'invention;
- la figure 2 est une vue schématique analogue à la figure 1 d'un autre mode de réalisation de l'invention ; et
- la figure 3 est une vue, partielle, en coupe, d'un cryostat incorporant un refroidisseur Joule-Thomson selon l'invention.

Dans la description qui va suivre et sur les dessins, les éléments identiques ou analogues portent les mêmes chiffres de référence.

Sur la figure 1, on a représenté l'extrémité aval d'un mode de réalisation d'un système de contrôle de débit d'un cryostat à refroidisseur Joule-Thomson.

Ce système comporte un premier élément allongé, généralement désigné par la référence 1, se terminant par une partie d'extrémité de diamètre élargi 2, et dans lequel s'étend un alésage borgne 3 communiquant sélectivement avec une source de gaz sous pression 4, par exemple de l'azote ou de l'argon.

Selon un aspect de l'invention, la partie d'extrémité 2 forme une zone périphérique cylindrique 5 dans laquelle débouche au moins un passage transversal radial 6. Autour de la zone périphérique cylindrique 5 est disposé, de façon normalement lâche, un deuxième élément annulaire ou bague 7 retenu en place, dans l'exemple représenté, autour de la zone périphérique 5 par un capotage 8 emmanché sur la partie d'extrémité 2 et pourvu d'un orifice axial 9 faisant face au fond 10 d'un boîtier, par exemple métallique, dans lequel est monté le système de contrôle de débit et portant par exemple une cellule de détection infrarouge 11. La bague 7 peut être retenue en place autour de la zone périphérique 5 par une simple butée, de type barrette ou goupille enfichée dans la partie d'extrémité 2. Dans le mode de réalisation de la figure 1, une rainure axiale 12 débouchant en amont dans le passage radial 6 et en aval dans la face avant de la partie d'extrémité 2 est formée dans la zone périphérique 5.

La bague annulaire 7 étant réalisée dans un matériau ayant un coefficient de dilatation nettement supérieur à celui de l'élément central 1, le fonctionnement de système est le suivant :

Avant admission du gaz à détendre, c'est à dire à température ambiante, un passage annulaire de sortie 13 de section largement supérieure à celle du passage 6 existe entre la bague 7 et la surface 5.

Lors de l'admission du fluide cryogénique dans l'alésage 3, sa détente en sortie du système de contrôle de débit via les passages 6 et 13 provoque un refroidissement rapide de l'ensemble du système se traduisant par une contraction de la bague 7 autour de la partie d'extrémité 2 se traduisant par une disparition rapide du passage annulaire de sortie 13. Dès lors, le gaz comprimé à détendre ne peut plus s'échapper que par la rainure axiale 12, c'est à dire avec un débit beaucoup plus faible que, précédemment, via le passage annulaire 13, permettant ainsi d'assurer une détente continue de maintien en froid du cryostat au prix d'un faible prélèvement de gaz.

Dans le mode de réalisation de la figure 2, le passage de sortie de gaz à section réduite est réalisé par un tube capillaire 13 traversant la paroi de fond de la partie d'extrémité 2 en étant brasé à cette dernière, et s'étendant dans l'alésage 3 en avant du passage radial 6 et avantageusement au-delà de l'ouverture 9 dans le capot 8 pour diriger le flux réduit de fluide froid directement sur la zone de la cellule 11.

Dans le mode de réalisation de cryostat représenté sur la figure 3, le système de contrôle de débit est analogue à celui de la figure 1, mais l'alésage borgne 3, où débouche le passage radial 6, est décalé latéralement, dans la partie d'extrémité 2, à proximité de la rainure axiale de fuite 12, et le gaz de travail est acheminé par un tube 14 dont l'extrémité aval est emmanchée et brasée dans l'alésage 3 et dont la zone amont est conformée en spirale pour former un serpentin échangeur de chaleur 15 s'étendant axialement dans le boîtier 10 du cryostat.

Pour des pressions de gaz moyennes (n'excédant pas 200 bars) l'élément 1 peut être réalisé en matériau plastique, par exemple en polyamide, et la bague 7 peut être réalisée en matériau plastique, par exemple en Téflon (TM).

Pour des pressions moyennes et hautes de gaz, les éléments 1 et 7 sont réalisés en métal, avantageusement en Invar et en aluminium, respectivement. La bague 7 peut également être réalisée en cuivre ou alliage de cuivre.

Quoique l'invention ait été décrite en relation avec des modes de réalisations particuliers, elle ne s'en trouve pas limitée, mais est susceptible de modifications et de variantes qui apparaîtront à l'homme de métier dans le cadre des revendications ci-après. En particulier, elle peut trouver une application dans tout type de géométrie de refroidisseur joule-Thomson, par exemple conique ou plat.

## Revendications

1. Système de contrôle de débit de fluide cryogénique, comprenant un premier élément (1) formant un canal d'amenée (3) fluide et un passage de sortie sélectivement occultable par un deuxième élément (7) déplaçable par rapport au premier élément (1) par effet de différences de coefficients de dilatation entre les matériaux des premier et deuxième éléments, **caractérisé en ce que** le passage de sortie comprend une partie (6) s'étendant transversalement par rapport au canal d'amenée (3) et débouchant à la périphérie (5) d'une partie d'extrémité (2) du premier élément (1), le deuxième élément (7) étant disposé au moins partiellement autour de ladite partie d'extrémité (2).

2. Système selon la revendication 1, **caractérisé en ce que** la partie d'extrémité (2) est sensiblement cylindrique et le deuxième élément (7) est annulaire et coaxial à la partie d'extrémité.

3. Système selon la revendication 1 ou 2, **caractérisé en ce que** le passage de sortie comprend une deuxième partie de section réduite (12 ;13) non occultable par le deuxième élément (7).

4. Système selon la revendication 3, **caractérisé en ce que** la deuxième partie du passage de sortie est constituée par une rainure axiale (12) formée dans la périphérie (5) de la partie d'extrémité (2) du premier élément (1).

5. Système selon la revendication 3, **caractérisé en ce que** la deuxième partie du passage de sortie est formée par un tube capillaire (13) prolongeant le canal d'amenée (3) au travers de la partie d'extrémité (2) du premier élément (1).

6. Système selon l'une des revendications précédentes, **caractérisé en ce que** au moins un des premier et deuxième éléments (7) est réalisé en matériau plastique.

7. Système selon l'une des revendications 1 à 5, **caractérisé en ce que** au moins un des premier et deuxième éléments est réalisé en matériau métallique.

8. Refroidisseur Joule-Thomson comportant un système de contrôle de débit selon l'une des revendications précédentes.

## Claims

1. Cryogenic fluid flow control system comprising a first element (1) forming a fluid inlet channel (3) and an outlet passage that can be selectively blocked off by a second element (7) that can move relative to the first element (1) by an effect due to the difference in expansion coefficients between the materials of the first and second elements, **characterized in that** the outlet passage comprises a part (6) extending transversely relative to the inlet channel (3) and emerging on the periphery (5) of an end part (2) of the first element (1), the second element (7) being placed at least partly around said end part (2).

2. System according to Claim 1, **characterized in that** the end part (2) is approximately cylindrical and the second element (7) is annular and coaxial with the end part.

3. System according to Claim 1 or 2, **characterized in that** the outlet passage includes a second part (12; 13) of reduced section that cannot be blocked off by the second element (7).

4. System according to Claim 3, **characterized in that** the second part of the outlet passage consists of an axial groove (12) formed in the periphery (5) of the end part (2) of the first element (1).

5. System according to Claim 3, **characterized in that** the second part of the outlet passage is formed by a capillary tube (13) that extends the inlet channel (3) through the end part (2) of the first element (1).

6. System according to one of the preceding Claims, **characterized in that** at least one of the first and second elements (7) is made of a plastic.

7. System according to one of Claims 1 to 5, **characterized in that** at least one of the first and second elements is made of a metallic material.

8. Joule-Thomson cooler that includes a flow control system according to one of the preceding claims.

## Patentansprüche

1. System zur Steuerung des Durchflusses eines kryogenen Fluids, umfassend ein erstes Element (1), das einen Fluidzuleitungskanal (3) bildet, und einen Ausgangsdurchlass, der wahlweise durch ein zweites Element (7) abdeckbar ist, das in Bezug auf das erste Element (1) verschiebbar ist, und zwar durch die Wirkung der Unterschiede der Ausdehnungskoeffizienten zwischen den Werkstoffen des ersten und des zweiten Elements, **dadurch gekennzeichnet, dass** der Ausgangsdurchlass einen Teil (6) umfasst, der sich quer zum Zuleitungskanal (3) erstreckt und an der Peripherie (5) eines Endteils (2) des ersten Elements (1) mündet, wobei das zweite Element (7) mindestens teilweise um den Endteil (2) herum angeordnet ist.

2. System nach Anspruch 1, **dadurch gekennzeichnet, dass** der Endteil (2) im Wesentlichen zylindrisch ist und das zweite Element (7) ringförmig und koaxial zu dem Endteil ist.

3. System nach Anspruch 1 oder 2, **dadurch gekennzeichnet, dass** der Ausgangsdurchlass einen zweiten Teil mit vermindertem Querschnitt (12; 13) umfasst, der nicht durch das zweite Element (7) abdeckbar ist.

4. System nach Anspruch 3, **dadurch gekennzeichnet, dass** der zweite Teil des Ausgangsdurchlasses aus einer axialen Nut (12) besteht, die in der Peripherie (5) des Endteils (2) des ersten Elements (1) ausgebildet ist.

5. System nach Anspruch 3, **dadurch gekennzeichnet, dass** der zweite Teil des Ausgangsdurchlasses aus einem Kapillarröhrchen (13) gebildet ist, das den Zuleitungskanal (3) durch den Endteil (2) des ersten Elements (1) hindurch verlängert.

6. System nach einem der vorhergehenden Ansprüche (7), **dadurch gekennzeichnet, dass** das erste oder/und das zweite Element aus Kunststoff hergestellt ist/sind.

7. System nach einem der Ansprüche 1 bis 5, **dadurch gekennzeichnet, dass** das erste oder/und das zweite Element aus einem Metallwerkstoff hergestellt ist/sind.

8. Joule-Thomson-Kühler, umfassend ein System zur Steuerung des Durchflusses nach einem der vorhergehenden Ansprüche.
